# FASCICULE DE BREVET EUROPEEN

(11) **EP 3 300 532 B1**
(45) Date de publication et mention de la délivrance du brevet: **10.06.2020**
(21) Numéro de dépôt: 17720188.6
(22) Date de dépôt: 30.03.2017
(51) Int. Cl.: H01H 71/40

(54) **APPAREIL ELECTRIQUE DE TYPE DISJONCTEUR**
ELEKTRISCHE VORRICHTUNG VOM SCHUTZSCHALTERTYP
ELECTRICAL DEVICE OF CIRCUIT BREAKER TYPE

(30) Priorité: 04.04.2016 FR 1652943
(43) Date de publication de la demande: 04.04.2018
(73) Titulaire: HAGER-ELECTRO SAS, 67210 Obernai (FR)
(72) Inventeur: DECKERT, Denis, 67190 Mutzig (FR); ROIATTI, Jean-Marie, 67210 Obernai (FR)
(74) Mandataire: Nuss, Laurent
(86) Numéro de dépôt international: PCT/FR2017/050730
(87) Numéro de publication internationale: WO 2017/174901

(56) Documents cités:
- EP-A1- 2 223 321
- EP-A1- 2 330 611
- WO-A1-2012/140145
- DE-A1-102009 030 158
- SI-A- 22 187

## Description

La présente invention concerne un appareil électrique de type disjoncteur. Des appareils électriques de ce type servent à protéger des équipements électriques contre des surintensités et des courts-circuits.

Il existe des appareils électriques de type disjoncteur comprenant un boîtier, un premier circuit comportant un premier contact et un deuxième circuit étant monté en parallèle au premier circuit et comportant un deuxième contact et un bilame.

Ledit premier circuit et ledit deuxième circuit sont montés en série avec une bobine d'un actionneur magnétique. Ledit premier contact comprend un premier élément de contact et un deuxième élément de contact et ledit deuxième contact comprend un troisième élément de contact et un quatrième élément de contact. Ledit actionneur magnétique est apte à ouvrir le premier contact en écartant le premier élément de contact du deuxième élément de contact lorsqu'un premier courant est appliqué à la bobine et est apte à ouvrir le deuxième contact en écartant le troisième élément de contact du quatrième élément de contact lorsqu'un deuxième courant est appliqué à la bobine, la valeur du deuxième courant étant supérieure à la valeur du premier courant . Un tel appareil électrique est, par exemple, connu du document WO 2012/140145 A1.

Ce type d'appareil électrique permet, grâce au premier circuit et au deuxième circuit montés en parallèle de réduire son impédance globale.

Lorsqu'une surcharge apparaît dans une installation électrique à laquelle est relié l'appareil électrique, ledit premier courant est appliqué à la bobine. Suite à cette application du premier courant, l'actionneur magnétique ouvre le premier contact en écartant le premier élément de contact du deuxième élément de contact. Ainsi, le premier circuit est interrompu et la surcharge parcourue par l'installation électrique passe entièrement à travers le deuxième circuit. La surcharge pourra ainsi déformer le bilame. Le bilame, qui peut être mécaniquement relié au deuxième contact par le biais d'une serrure de coupure, pourra donc déclencher l'ouverture du deuxième contact en écartant le troisième élément de contact du quatrième élément de contact. Le circuit parcouru par la surcharge est ainsi interrompu. Dans le cas d'un court-circuit, le courant du court-circuit parcourt le premier circuit et le deuxième circuit et un premier courant est appliqué à la bobine. Ensuite, l'actionneur magnétique ouvre le premier contact en écartant le premier élément de contact du deuxième élément de contact. Après un délai d'environ 0,5 à 1,5 ms, le courant de court-circuit passe par le deuxième circuit et le courant de court-circuit est appliqué à la bobine, la valeur du courant de court-circuit étant supérieure à la valeur du deuxième courant. Ensuite, l'actionneur magnétique ouvre le deuxième contact en écartant le troisième élément de contact du quatrième élément de contact.

Dans le document WO 2012/140145 A1, le premier élément de contact, ainsi que le deuxième élément de contact, sont chacun montés pivotant par rapport au boîtier et sont chacun munis d'un ressort auquel ils sont respectivement liés. Chacun de ces ressorts applique une force à l'élément de contact auquel ils sont liés. Les premier et troisième éléments de contact sont respectivement maintenus appuyés contre le deuxième élément de contact et le troisième élément de contact. Un troisième ressort est relié à la serrure mécanique et applique une force à cette serrure mécanique servant à ouvrir le premier contact et le deuxième contact. Le premier ressort agit donc dans un sens opposé au sens dans lequel agit le troisième ressort. Ceci rend le mécanisme du disjoncteur peu stable et susceptible de dysfonctionnement.

Le document EP 2 223 321 B1 divulgue un appareil électrique selon le préambule de la revendication 1.

Le but de l'appareil électrique selon l'invention est de pallier ces inconvénients et de proposer un appareil électrique présentant un mécanisme stable et fiable, tout en assurant des performances de coupure satisfaisantes.

A cet effet, l'appareil électrique selon l'invention est un appareil électrique de type disjoncteur comprenant un boîtier, un premier circuit comportant un premier contact et un deuxième circuit monté en parallèle avec le premier circuit et comportant un deuxième contact et un bilame. Ledit premier circuit et ledit deuxième circuit sont montés en série avec une bobine d'un actionneur magnétique. Ledit premier contact comprend un premier élément de contact et un deuxième élément de contact. Ledit deuxième contact comprend un troisième élément de contact et un quatrième élément de contact. Ledit actionneur magnétique est apte à ouvrir le premier contact en écartant le premier élément de contact du deuxième élément de contact lorsque un premier courant est appliqué à la bobine et est apte à ouvrir le deuxième contact en écartant le troisième élément de contact du quatrième élément de contact lorsque un deuxième courant est appliqué à la bobine. L'appareil électrique selon l'invention est caractérisé en ce qu'il comprend un porte-contact comprenant une première liaison mécanique reliant mécaniquement le premier élément de contact au porte-contact, une deuxième liaison mécanique reliant mécaniquement le troisième élément de contact au porte-contact et une troisième liaison mécanique reliant mécaniquement le porte-contact au boîtier, le porte-contact permettant le mouvement relatif du premier élément de contact et du troisième élément de contact par rapport au boîtier.

L'appareil électrique selon l'invention a l'avantage de présenter des performances de coupure satisfaisantes et de présenter un mécanisme stable et fiable.

Selon une caractéristique additionnelle possible, l'actionneur magnétique peut être un actionneur à double étage et comprendre au moins deux étages, c'est-à-dire un premier étage et un deuxième étage.

Selon une possibilité, le premier étage dudit actionneur magnétique peut être apte à ouvrir le premier contact en écartant le premier élément de contact du deuxième élément de contact lorsque le premier courant est appliqué à la bobine et/ou le deuxième étage dudit actionneur magnétique peut être apte à ouvrir le deuxième contact en écartant le troisième élément de contact du quatrième élément de contact lorsque le deuxième courant est appliqué à la bobine.

Selon l'invention, le premier élément de contact comprend un premier ressort et le troisième élément contact comprend un deuxième ressort,
ledit premier ressort comprenant une première extrémité reliée au premier élément de contact et une deuxième extrémité reliée au porte-contact,
ledit deuxième ressort comprenant une première extrémité reliée au troisième élément de contact et une deuxième extrémité reliée au porte-contact.

Ainsi, les forces appliquées par le premier ressort et le deuxième ressort, respectivement au premier élément de contact et au troisième élément de contact, sont indépendantes de l'orientation (position angulaire) du porte-contact par rapport au boîtier. Il en résulte que la force appliquée par le premier ressort et le deuxième ressort peut être précisément pré-établie, ce qui a pour effet d'améliorer les performances de coupure.

Selon une possibilité, la première liaison mécanique et/ou la deuxième liaison mécanique et/ou la troisième liaison mécanique est(sont) une(des) liaison(s) mécanique(s) avec un degré de liberté.

Dans le cadre d'une première variante de l'appareil électrique, selon une possibilité, la première liaison mécanique permet une rotation du premier élément de contact par rapport au porte-contact autour d'un premier axe et/ou la deuxième liaison mécanique permet une rotation du troisième élément de contact par rapport au porte-contact autour d'un deuxième axe et/ou la troisième liaison mécanique permet une rotation du porte-contact par rapport au boîtier autour d'un troisième axe.

Dans le cadre de cette première variante, selon des caractéristiques additionnelles possibles, le premier axe, le deuxième axe et le troisième axe sont sensiblement parallèles.

Dans cette même première variante, selon une possibilité, le premier axe et le deuxième axe sont sensiblement colinéaires.

Dans le cadre d'une deuxième variante de l'appareil électrique, selon une possibilité, la première liaison mécanique permet une translation du premier élément de contact par rapport au porte-contact le long d'un quatrième axe et/ou la deuxième liaison mécanique permet une translation du troisième élément de contact par rapport au porte-contact le long d'un cinquième axe et/ou la troisième liaison mécanique permet une translation du porte-contact par rapport au boîtier le long d'un sixième axe.

Dans le cadre de cette deuxième variante, selon une possibilité, le premier axe, le deuxième axe et le troisième axe sont sensiblement parallèles.

Selon une caractéristique additionnelle possible, le premier élément de contact présente une forme symétrique par rapport à un premier plan de symétrie et/ou le troisième élément de contact présente une forme symétrique par rapport à un deuxième plan de symétrie.

Selon une caractéristique additionnelle possible, le premier axe est perpendiculaire au premier plan de symétrie et/ou le deuxième axe est perpendiculaire au deuxième plan de symétrie.

Selon une possibilité, le premier plan de symétrie est parallèle au deuxième plan de symétrie.

Dans le cadre d'une troisième variante, selon une caractéristique additionnelle possible, le premier plan de symétrie et le deuxième plan de symétrie sont coplanaires.

Selon une possibilité, le premier élément de contact est apte à effectuer une première rotation autour du premier axe pour être amené en contact avec le deuxième élément de contact et le troisième élément de contact est apte à effectuer une deuxième rotation autour du deuxième axe pour être amené en contact avec le quatrième élément de contact, le sens de la première rotation étant le même que celui de la deuxième rotation.

Ainsi, les performances de coupure et la fiabilité du mécanisme de l'appareil électrique sont améliorées.

Selon une possibilité, le premier courant présente une intensité supérieure à 1,13 fois un courant nominal de l'appareil électrique, préférentiellement entre 1,13 et 2,55 fois le courant nominal de l'appareil électrique, plus préférentiellement environs 1,45 fois le courant nominal de l'appareil électrique et/ou le deuxième courant présente une intensité entre 2,55 et 20 fois le courant nominal de l'appareil électrique, préférentiellement entre 4 et 12 fois le courant nominal de l'appareil électrique.

De préférence, le courant nominal de l'appareil électrique peut valoir entre environs 6Ampères et environs 125 Ampères.

L'invention sera mieux comprise, grâce à la description ci-après, qui se rapporte à deux modes de réalisation préférés, donnés à titre d'exemple non limitatif, et expliqués avec référence aux dessins schématiques annexés, dans lesquels :
la figure 1 est un schéma électrique du premier et du deuxième circuit du disjoncteur conforme à l'invention, dans un mode de réalisation préférentiel du premier circuit et du deuxième circuit;
la figure 2 est une vue schématique d'un disjoncteur conforme à l'invention, dans un premier mode de réalisation dudit disjoncteur;
les figures 3 et 4 sont des vues en coupe du disjoncteur selon le premier mode de réalisation, dans lequel le porte-contact prend une première position ;
les figures 5 et 6 sont des vues en coupe du disjoncteur selon le premier mode de réalisation, dans lequel le porte-contact prend une deuxième position ;
les figures 7 et 8 sont des vues en coupe du disjoncteur selon le premier mode de réalisation, dans lequel le porte-contact prend une troisième position ;
la figure 9 est une vue en coupe du disjoncteur selon le premier mode de réalisation, dans lequel le porte-contact prend une quatrième position ;
la figure 10 est une vue schématique d'un disjoncteur conforme à l'invention, dans un deuxième mode de réalisation dudit disjoncteur ;
la figure 11 est une vue en perspective du premier élément de contact et du troisième élément de contact du disjoncteur représenté sur la figure 10;
la figure 12 est une vue en coupe du disjoncteur représenté sur la figure 10, dans lequel le porte-contact prend la première position ;
la figure 13 est une vue en coupe du disjoncteur selon le deuxième mode de réalisation, dans lequel le porte-contact prend la deuxième position ;
la figure 14 est une vue en coupe du disjoncteur selon le deuxième mode de réalisation, dans lequel le porte-contact prend la troisième position ;
la figure 15 est une vue en coupe du disjoncteur selon le deuxième mode de réalisation, dans lequel le porte-contact prend la quatrième position ;

La figure 1 montre un schéma électrique du disjoncteur conforme à l'invention. Le disjoncteur 10 comprend un premier circuit 40 comportant un premier contact 41 et un deuxième circuit 60 étant monté en parallèle avec le premier circuit 40 et comportant un deuxième contact 61 et un bilame 64. Le premier circuit 40 et le deuxième circuit 60 sont montés en série avec une bobine 81 d'un actionneur magnétique 80. Le premier contact 41 comprend un premier élément de contact 42 et un deuxième élément de contact 43. Le deuxième contact 61 comprend un troisième élément de contact 62 et un quatrième élément de contact 63.

L'actionneur magnétique 80 est apte à ouvrir le premier contact 41 en écartant le premier élément de contact 42 du deuxième élément de contact 43 lorsqu'un premier courant est appliqué à la bobine 81. L'actionneur magnétique 80 est en outre apte à ouvrir le deuxième contact 61 en écartant le troisième élément de contact 62 du quatrième élément de contact 63 lorsqu'un deuxième courant est appliqué à la bobine 81.

Selon une caractéristique additionnelle possible, l'actionneur magnétique 80 peut être un actionneur à double étage et comprendre au moins deux étages, c'est-à-dire un premier étage et un deuxième étage.

Selon une possibilité, le premier étage dudit actionneur magnétique 80 peut être apte à ouvrir le premier contact 41 en écartant le premier élément de contact 42 du deuxième élément 43 de contact lorsque le premier courant est appliqué à la bobine 81 et/ou le deuxième étage dudit actionneur magnétique 80 peut être apte à ouvrir le deuxième contact 61 en écartant le troisième élément de contact 62 du quatrième élément de contact 63 lorsque un deuxième courant est appliqué à la bobine 81.

L'appareil électrique 10 peut en outre comprendre une serrure mécanique 12 apte à agir mécaniquement sur le premier élément de contact 42 et le troisième élément de contact 62 de sorte à pouvoir ouvrir et/ou fermer le premier contact 41 et/ou le deuxième contact 61.

Le bilame 64 peut être apte à agir mécaniquement sur la serrure mécanique 12 pour provoquer l'ouverture du premier contact 41 et/ou du deuxième contact 61.

La serrure mécanique 12 peut être également reliée mécaniquement à un levier 14 de sorte à permettre au levier 14 d'agir sur la serrure mécanique 12 pour que celle-ci provoque l'ouverture du premier contact 41 et/ou du deuxième contact 61.

Comme illustré dans les figures 3 à 10 et 12 à 15, l'appareil électrique 10 est pourvu d'un boîtier 20, dans lequel sont de préférence agencés le premier circuit 40, le deuxième circuit 60, la serrure mécanique 12, l'actionneur magnétique 80 et/ou le porte-contact 100. Le levier 14 peut également être, du moins partiellement, compris dans le boîtier 20.

Comme illustré dans les figures 2 à 15, conformément à l'invention, le porte-contact 100 comprend une première liaison mécanique 101 reliant mécaniquement le premier élément de contact 42 au porte-contact 100, une deuxième liaison mécanique 102 reliant mécaniquement le troisième élément de contact 62 au porte-contact 100 et une troisième liaison mécanique 103 reliant mécaniquement le porte-contact 100 au boîtier 20. Le porte-contact 100 permet le mouvement relatif du premier élément de contact 42 et du troisième élément de contact 62 par rapport au boîtier 20.

La première liaison mécanique 101 et/ou la deuxième liaison mécanique 102 et/ou la troisième liaison mécanique 103 peuvent être des liaisons mécaniques avec un degré de liberté.

Selon les deux modes de réalisation divulgués dans les figures, la première liaison mécanique 101 permet une rotation du premier élément de contact 42 par rapport au porte-contact 100 autour d'un premier axe A1. La deuxième liaison mécanique 102 permet une rotation du troisième élément de contact 62 par rapport au porte-contact 100 autour d'un deuxième axe A2. L'agencement du premier axe A1 et du deuxième axe A2 est visible dans les figures 2 à 9 et 12 à 15.

La troisième liaison mécanique 103 permet une rotation du porte-contact 100 par rapport au boîtier 20 autour d'un troisième axe A3. L'Agencement du troisième axe A3 est visible dans les figures 2 à 9 et 12 à 15.

Selon une possibilité des deux modes de réalisation divulgués dans les figures, le premier axe A1, le deuxième axe A2 et le troisième axe A3 sont sensiblement parallèles. De préférence, le premier axe A1, le deuxième axe A2 et/ou le troisième axe A3 sont en outre sensiblement colinéaires.

De préférence, le premier élément de contact 42 présente une forme symétrique par rapport à un premier plan de symétrie. De préférence, le troisième élément de contact 62 présente une forme symétrique par rapport à un deuxième plan de symétrie.

Si on se réfère aux figures 3 et 4 , on peut voir que le porte-contact 100 prend une première position. En outre, on peut voir plus particulièrement sur la la figure 3, lorsque le porte-contact 100 prend la première position, le premier élément de contact 42 est en contact avec le deuxième élément de contact 43.

Le premier élément de contact 42 peut comprendre un premier ressort 44 et le troisième élément 62 contact comprend un deuxième ressort 65. Le premier ressort 44 peut comprendre une première extrémité 44a reliée au premier élément de contact 42 et une deuxième extrémité 44b reliée au porte-contact 100. Le deuxième ressort 65 peut comprenadre une première extrémité 65a reliée au troisième élément de contact 62 et une deuxième extrémité 65b reliée au porte-contact 100.

Comme le divulgue la figure 4, le troisième élément de contact 62 est en contact avec le quatrième élément de contact 63. Le premier ressort 44, qui est relié par sa première extrémité 44a au premier élément de contact 42 et par sa deuxième extrémité 44b au porte-contact 100 et le deuxième ressort 65, qui est relié par sa première extrémité 65a au troisième élément de contact 62 et par sa deuxième extrémité 65b au porte-contact 100, agissent, de préférence, dans des directions sensiblement parallèles.

L'appareil électrique 10 peut en outre comprendre un troisième ressort 104. Le troisième ressort 104 peut être relié par une première extrémité 104a au porte-contact 100 et par une deuxième extrémité 104b au boîtier 20. Le troisième ressort 104 peut permetre d'inertier le basculement du porte-contact 100.

Si on se réfère maintenant auxfigures 5 et 6, on peut voir que le porte-contact 100 prend une deuxième position dans laquelle le premier élément de contact 42 est distant du deuxième élément de contact 43 et dans laquelle le troisième élément de contact 62 est en contact avec le quatrième élément de contact 63.

Le porte-contact 100 peut, en outre, comprendre un élément de basculement 106. L'élément de basculement 106 peut être monté rotatif par rapport au troisième axe A3. L'élément de basculement 106 peut être relié mécaniquement au porte-contact 100 et/ou au boîtier 20 et peut permettre un mouvement relatif par rapport au porte-contact 100 et/ou au boîtier 20. L'élément de basculement 106 peut comprendre une première saillie 107 pouvant venir en appui contre le premier élément de contact 42 pour écarter celui-ci du deuxième élément de contact 43. Cette position est divulguée dans la figure 5. Lorsque la première saillie 107 vient en appui contre le premier élément de contact 42, la première saillie 107 agit en comprimant le premier ressort 44.

Comme le divulgue la figure 6, le troisième élément de contact 62 et le quatrième élément de contact 63 sont en contact lorsque le porte-contact 100 prend la deuxième position.

Si on se réfère aux figures 7 et 8, on peut voir que l'élément de basculement 106, qui prend une troisième position, vient en appui contre le premier élément de contact 42 et le troisième élément de contact 62 pour écarter le premier élément de contact 42 du deuxième élément de contact 43 et le troisième élément de contact 62 du quatrième élément de contact 63. Dans cette troisième position, l'élément de basculement 106 est tourné dans le sens anti-horaire par rapport aux autres éléments du porte-contact 100.

Le porte-contact 100, comme on peut le voir sur la figure 9, peut prendre une quatrième position dans laquelle le premier élément de contact 42 est écarté du deuxième élément de contact 43 et dans laquelle le troisième élément de contact 62 est écarté du quatrième élément de contact 63. Le porte-contact 100 prend cette quatrième position suite à une manipulation du levier 14.

Comme divulgué dans les figures 3 à 9, l'appareil électrique 10 selon le premier mode de réalisation comprend un actionneur magnétique 80 apte à ouvrir le premier contact 41 en écartant le premier élément de contact 42 du deuxième élément de contact 43 lorsqu'un premier courant est appliqué à la bobine 81, et apte à ouvrir le deuxième contact 61 en écartant le troisième élément de contact 62 du quatrième élément de contact 63 lorsqu'un deuxième courant est appliqué à la bobine 81. L'actionneur magnétique 80 peut comprendre un premier noyau mobile 82, un deuxième noyau mobile 84 et une tige d'actionnement 86. Le premier noyau mobile 82 et le deuxième noyau mobile 84 peuvent venir en appui contre la tige d'actionnement 86 pour déplacer cette dernière pour, par exemple, déplacer le porte-contact 100 depuis la première position vers la deuxième position, depuis la deuxième position vers la troisième position et/ou depuis la troisième position vers la quatrième position. Le premier noyau mobile 82 peut venir en appui contre une première face d'appui 86a de la tige d'actionnement 86. Le deuxième noyau mobile 84 peut venir en appui contre une deuxième face d'appui 86b de la tige d'actionnement 86.

Le premier noyau mobile 82 est apte à être déplacé lorsque le premier courant est appliqué à la bobine 81, pour déplacer le porte-contact 100 depuis la première position vers la deuxième position. Le deuxième noyau mobile 84 est apte à être déplacé lorsque le deuxième courant est appliqué à la bobine 81, pour déplacer le porte-contact 100 depuis la deuxième position vers la troisième position. Lorsque le premier noyau mobile 82 est déplacé suite à une application du premier courant à la bobine 81, le premier noyau mobile 82 vient en appui contre la première face d'appui 86a de la tige d'actionnement 86 pour déplacer celle-ci vers le porte-contact 100 et/ou l'élément de basculement 106. Lorsque le deuxième noyau mobile 84 est déplacé suite à une application du premier courant à la bobine 81, le premier noyau mobile 82 vient en appui contre la deuxième face d'appui 86b de la tige d'actionnement 86 pour déplacer celle-ci vers le porte-contact 100 et/ou l'élément de basculement 106.

Dans les figures 5 et 6, le premier noyau mobile 82 est déplacé suite à une application du premier courant à la bobine 81. Dans cette position, le premier noyau mobile 82 a été déplacé pour d'abord venir en contact avec la première face d'appui 86a et pour ensuite pousser la tige d'actionnement 86 vers l'extérieur de l'actionneur magnétique 80 en direction du porte-contact 100 et/ou de l'élément de basculement 106. Une pointe 87 de la tige d'actionnement 86 peut venir en appui contre l'élément de basculement 106 et/ou le porte-contact 100 pour faire basculer l'élément de basculement 106 et/ou le porte-contact 100. Dans la position, où le premier noyau 82 de l'actionneur magnétique 80 est déplacé, la pointe 87 de la tige d'actionnement 86 vient en appui contre l'élément de basculement 106 et/ou le porte-contact 100 pour éloigner le premier élément de contact 42 du deuxième élément de contact 43 en déplaçant le porte-contact 100 depuis la première position vers la deuxième position. Dans cette deuxième position, le troisième élément de contact 62 reste en contact avec le quatrième élément de contact 63.

Si on se réfère aux figures 11 à 15, on peut voir que, dans un deuxième mode de réalisation de l'appareil électrique 10, le premier plan de symétrie et le deuxième plan de symétrie sont coplanaires. Comme il découle en particulier de la figure 11, le troisième élément de contact 62 peut présenter la forme d'une fourche ou d'un diapason comprenant un premier bras 62a, un deuxième bras 62b s'étendant sensiblement en parallèle du premier bras 62a et une branche 62c pouvant venir en contact avec le quatrième élément de contact 63. Le premier élément de contact 42 peut s'étendre sensiblement en parallèle des deux bras 62a, 62b et en prolongation de la branche 62c. Le premier élément de contact 42 peut être agencé entre les deux bras 62a, 62b du troisième élément de contact et peut présenter de préférence une forme de ruban.

L'appareil électrique 10 selon le deuxième mode de réalisation peut comprendre un actionneur magnétique 80 identique à celui du premier mode de réalisation.

Si on se réfère plus particulièrement à la figure 12, on peut voir que le porte-contact 100 prend la première position et que le premier élément de contact 42 est en contact avec le deuxième élément de contact 43 et que le troisième élément de contact 62 est en contact avec le quatrième élément de contact 63.

Si on se réfère à la figure 13, on peut voir que le porte-contact 100 prend la deuxième position dans laquelle le premier élément de contact 42 est écarté du deuxième élément de contact 43, tandis que le troisième élément de contact 62 reste en contact avec le quatrième élément de contact 63. Dans cette deuxième position, une saillie 107 de l'élément de basculement 106 est en appui contre le premier élément de contact 42 et écarte celui-ci du deuxième élément de contact 43. Pour ceci, la saillie 107 s'étend à travers l'espace se situant entre le premier bras 62a et le deuxième bras 62b.

De part et de d'autre de la saillie 107, l'élément de basculement 106 est doté d'un tronçon d'appui 108 pouvant chacun venir en appui contre un des bras 62a, 62b du troisième élément de contact 62 pour écarter le troisième élément de contact 62 du quatrième élément contact 63.

Dans la figure 14 montrant le porte-contact 100 dans la troisième position, ces tronçons d'appui 108 sont chacun en appui contre l'un des deux bras 62a, 62b.

Dans la figure 15 divulguant le porte-contact 100 dans la quatrième position, le premier élément de contact 42 est écarté du deuxième élément de contact 43 et le troisième élément de contact 62 est écarté du quatrième élément de contact 63. Dans cette figure 15, la prise de cette quatrième position est due à une manipulation du levier 14.

Dans les deux modes de réalisation, le premier ressort 44 et le deuxième ressort 65 agissent respectivement sur le premier élément de contact 42 et le troisième élément de contact 62 de sorte à mettre en appui le premier élément de contact 42 contre le deuxième élément de contact 43 et le troisième élément de contact 62 contre le quatrième élément de contact 63. A cet effet, le premier ressort 44 et le deuxième ressort 65 peuvent agir dans des directions sensiblement parallèles, soit dans le même sens lorsque le premier ressort 44 et le deuxième ressort 65 sont disposés du même côté par rapport aux premier et second axes A1, A2, soit dans le sens opposé lorsqu'ils se trouvent de part et d'autre du premier axe A1 et du deuxième axe A2, comme c'est, par exemple, le cas pour le deuxième mode de réalisation de l'invention.

Bien entendu, l'invention n'est pas limitée aux modes de réalisation décrits et représentés aux dessins annexés. Des modifications restent possibles, sans sortir pour autant du domaine de protection de l'invention défini par les revendications.

## Revendications

1. Appareil électrique de type disjoncteur comprenant un boîtier (20), un premier circuit (40) comportant un premier contact (41) et un deuxième circuit (60) monté en parallèle avec le premier circuit (40) et comportant un deuxième contact (61) et un bilame (64),
ledit premier circuit (40) étant monté en série avec une bobine (81) d'un actionneur magnétique (80),
ledit premier contact (41) comprenant un premier élément de contact (42) et un deuxième élément de contact (43),
ledit deuxième contact (61) comprenant un troisième élément (62) de contact et un quatrième élément de contact (63),
ledit actionneur magnétique (80) étant apte à ouvrir le premier contact (41) en écartant le premier élément de contact (42) du deuxième élément de contact (43) lorsque un premier courant est appliqué à la bobine (81) et étant apte à ouvrir le deuxième contact (61) en écartant le troisième élément de contact (62) du quatrième élément de contact (63) lorsque un deuxième courant est appliqué à la bobine (81),
un porte contact (100) et en ce que le porte-contact (100) comprend une première liaison mécanique (101) reliant mécaniquement le premier élément de contact (42) au porte-contact, une deuxième liaison mécanique (102) reliant mécaniquement le troisième élément de contact (62) au porte-contact (100) et une troisième liaison mécanique (103) reliant mécaniquement le porte-contact (100) au boîtier (20), le porte-contact (100) permettant le mouvement relatif du premier élément (42) de contact et du troisième élément de contact par rapport au boîtier (20),
ledit premier élément de contact (42) comprenant un premier ressort (44), ledit premier ressort (44) comprenant une première extrémité (44a) reliée au premier élément de contact (42) et une deuxième extrémité (44b) reliée au porte-contact (100),
**caractérisé en ce que** ledit deuxième circuit (60) est monté en série avec la bobine (81) dudit actionneur magnétique (80), et
**en ce que** le troisième élément de contact (62) comprend un deuxième ressort (65),
ledit deuxième ressort (65) comprenant une première extrémité (65a) reliée au troisième élément de contact (62) et une deuxième extrémité (65b) reliée au porte-contact (100).

2. Appareil électrique selon la revendication 1, **caractérisé en ce que** la première liaison mécanique (101) et/ou la deuxième liaison mécanique (102) et/ou la troisième liaison mécanique (103) est(sont) une(des) liaison(s) mécanique(s) avec un degré de liberté.

3. Appareil électrique selon l'une quelconque des revendications 1 à 2, **caractérisé en ce que** la première liaison mécanique (101) permet une rotation du premier élément de contact (42) par rapport au porte-contact (100) autour d'un premier axe (A1) et/ou **en ce que** la deuxième liaison mécanique (102) permet une rotation du troisième élément de contact (62) par rapport au porte-contact (100) autour d'un deuxième axe (A2) et/ou **en ce que** la troisième liaison mécanique (103) permet une rotation du porte-contact (100) par rapport au boîtier (20) autour d'un troisième axe (A3).

4. Appareil électrique selon la revendication 3, **caractérisé en ce que** le premier axe (A1), le deuxième axe (A2) et le troisième axe (A3) sont sensiblement parallèles.

5. Appareil électrique selon l'une des revendications 3 ou 4, **caractérisé en ce que** le premier axe (A1) et le deuxième axe (A2) sont sensiblement colinéaires.

6. Appareil électrique selon l'une quelconque des revendications 3 à 5, **caractérisé en ce que** le premier élément de contact (42) est apte à effectuer une première rotation autour du premier axe (A1) pour être amené en contact avec le deuxième élément de contact (43) et le troisième élément de contact (62) est apte à effectuer une deuxième rotation autour du deuxième axe (A2) pour être amené en contact avec le quatrième élément de contact (63), le sens de la première rotation étant le même que celui de la deuxième rotation.

7. Appareil électrique selon l'une quelconque des revendications 1 à 6, **caractérisé en ce que** le premier élément de contact (42) présente une forme symétrique par rapport à un premier plan de symétrie et/ou le troisième élément de contact (62) présente une forme symétrique par rapport à un deuxième plan de symétrie.

8. Appareil électrique selon l'une des revendications 3 à 6 et la revendication 7, **caractérisé en ce que** le premier axe (A1) est perpendiculaire au premier plan de symétrie et/ou le deuxième axe (A2) est perpendiculaire au deuxième plan de symétrie.

9. Appareil électrique selon l'une quelconque des revendications 7 ou 8, **caractérisé en ce que** le premier plan de symétrie est parallèle au deuxième plan de symétrie.

10. Appareil électrique selon la revendication 9, **caractérisé en ce que** le premier plan de symétrie et le deuxième plan de symétrie sont coplanaires.

11. Appareil électrique selon l'une quelconque des revendications 1 à 10, **caractérisé en ce que** le premier courant présente une intensité supérieure à 1,13 fois un courant nominal de l'appareil électrique, préférentiellement entre 1,13 et 2,55 fois le courant nominal de l'appareil électrique, plus préférentiellement environs égale à 1,45 fois le courant nominal de l'appareil électrique et/ou le deuxième courant présente une intensité entre 2,55 et 20 fois le courant nominal de l'appareil électrique, préférentiellement entre 4 et 12 fois le courant nominal de l'appareil électrique.

## Patentansprüche

1. Elektrische Vorrichtung vom Schutzschaltertyp umfassend ein Gehäuse (20), eine erste Schaltung (40), die einen ersten Kontakt (41) aufweist, und eine zweite Schaltung (60), die mit der ersten Schaltung (40) parallel geschaltet ist und einen zweiten Kontakt (61) und ein Bimetall (64) aufweist,
wobei die erste Schaltung (40) mit einer Spule (81) eines magnetischen Stellglieds (80) in Reihe geschaltet ist,
der erste Kontakt (41) umfassend ein erstes Kontaktelement (42) und ein zweites Kontaktelement (43),
der zweite Kontakt (61) umfassend ein drittes Kontaktelement (62) und ein viertes Kontaktelement (63),
wobei das magnetische Stellglied (80) geeignet ist, den ersten Kontakt (41) durch Entfernen des ersten Kontaktelements (42) von dem zweiten Kontaktelement (43) zu öffnen, wenn ein erster Strom an die Spule (81) angelegt ist, und geeignet ist, den zweiten Kontakt (61) durch Entfernen des dritten Kontaktelements (62) von dem vierten Kontaktelement (63) zu öffnen, wenn ein zweiter Strom an die Spule (81) angelegt ist,
einen Kontaktträger (100), und dadurch, dass der Kontaktträger (100) eine erste mechanische Verbindung (101), die das erste Kontaktelement (42) mechanisch mit dem Kontaktträger verbindet, eine zweite mechanische Verbindung (102), die das dritte Kontaktelement (62) mechanisch mit dem Kontaktträger (100) verbindet, und eine dritte mechanische Verbindung (103), die den Kontaktträger (100) mechanisch mit dem Gehäuse (20) verbindet, umfasst, wobei der Kontaktträger (100) die relative Bewegung des ersten Kontaktelements (42) und des dritten Kontaktelements bezogen auf das Gehäuse (20) gestattet,
das erste Kontaktelement (42) umfassend eine erste Feder (44), die erste Feder (44) umfassend ein erstes Ende (44a), das mit dem ersten Kontaktelement (42) verbunden ist, und ein zweites Ende (44b), das mit dem Kontaktträger (100) verbunden ist,
**dadurch gekennzeichnet, dass** die zweite Schaltung (60) mit der Spule (81) des magnetischen Stellglieds (80) in Reihe geschaltet ist, und
dadurch, dass das dritte Kontaktelement (62) eine zweite Feder (65) umfasst,
die zweite Feder (65) umfassend ein erstes Ende (65a), das mit dem dritten Kontaktelement (62) verbunden ist, und ein zweites Ende (65b), das mit dem Kontaktträger (100) verbunden ist.

2. Elektrische Vorrichtung nach Anspruch 1, **dadurch gekennzeichnet, dass** die erste mechanische Verbindung (101) und/oder die zweite mechanische Verbindung (102) und/oder die dritte mechanische Verbindung (103) (eine) mechanische Verbindung(en) mit einem Freiheitsgrad ist (sind).

3. Elektrische Vorrichtung nach einem der Ansprüche 1 bis 2, **dadurch gekennzeichnet, dass** die erste mechanische Verbindung (101) eine Drehung des ersten Kontaktelements (42) bezogen auf den Kontaktträger (100) um eine erste Achse (A1) gestattet, und/oder dadurch, dass die zweite mechanische Verbindung (102) eine Drehung des dritten Kontaktelements (62) bezogen auf den Kontaktträger (100) um eine zweite Achse (A2) gestattet, und/oder dadurch, dass die dritte mechanische Verbindung (103) eine Drehung des Kontaktträgers (100) bezogen auf das Gehäuse (20) um eine dritte Achse (A3) gestattet.

4. Elektrische Vorrichtung nach Anspruch 3, **dadurch gekennzeichnet, dass** die erste Achse (A1), die zweite Achse (A2) und die dritte Achse (A3) im Wesentlichen parallel sind.

5. Elektrische Vorrichtung nach Anspruch 3 oder 4, **dadurch gekennzeichnet, dass** die erste Achse (A1) und die zweite Achse (A2) im Wesentlichen kollinear sind.

6. Elektrische Vorrichtung nach einem der Ansprüche 3 bis 5, **dadurch gekennzeichnet, dass** das erste Kontaktelement (42) geeignet ist, eine erste Drehung um die erste Achse (A1) auszuführen, um mit dem zweiten Kontaktelement (43) in Kontakt gebracht zu werden, und das dritte Kontaktelement (62) geeignet ist, eine zweite Drehung um die zweite Achse (A2) auszuführen, um mit dem vierten Kontaktelement (63) in Kontakt gebracht zu werden, wobei die Richtung der ersten Drehung dieselbe wie die der zweiten Drehung ist.

7. Elektrische Vorrichtung nach einem der Ansprüche 1 bis 6, **dadurch gekennzeichnet, dass** das erste Kontaktelement (42) eine Form aufweist, die bezogen auf eine erste Symmetrieebene symmetrisch ist, und/oder das dritte Kontaktelement (62) eine Form aufweist, die bezogen auf eine zweite Symmetrieebene symmetrisch ist.

8. Elektrische Vorrichtung nach einem der Ansprüche 3 bis 6 und Anspruch 7, **dadurch gekennzeichnet, dass** die erste Achse (A1) senkrecht zur ersten Symmetrieebene verläuft und/oder die zweite Achse (A2) senkrecht zur zweiten Symmetrieebene verläuft.

9. Elektrische Vorrichtung nach einem der Ansprüche 7 oder 8, **dadurch gekennzeichnet, dass** die erste Symmetrieebene parallel zur zweiten Symmetrieebene verläuft.

10. Elektrische Vorrichtung nach Anspruch 9, **dadurch gekennzeichnet, dass** die erste Symmetrieebene und die zweite Symmetrieebene komplanar sind.

11. Elektrische Vorrichtung nach einem der Ansprüche 1 bis 10, **dadurch gekennzeichnet, dass** der erste Strom eine Stärke aufweist, die größer als das 1,13-fache eines Nennstroms der elektrischen Vorrichtung ist, vorzugsweise zwischen dem 1,13- und 2,55-fachen des Nennstroms der elektrischen Vorrichtung, besser noch ungefähr gleich dem 1,45-fachen des Nennstroms der elektrischen Vorrichtung, und/oder der zweite Strom eine Stärke aufweist, die zwischen dem 2,55- und 20-fachen des Nennstroms der elektrischen Vorrichtung, vorzugsweise zwischen dem 4- und 12-fachen des Nennstroms der elektrischen Vorrichtung liegt.

## Claims

1. Electrical device of circuit breaker type comprising a housing (20), a first circuit (40) comprising a first contact (41) and a second circuit (60) mounted in parallel with the first circuit (40) and comprising a second contact (61) and a bimetallic strip (64),
said first circuit (40) being mounted in series with a coil (81) of a magnetic actuator (80),
said first contact (41) comprising a first contact element (42) and a second contact element (43),
said second contact (61) comprising a third contact element (62) and a fourth contact element (63),
said magnetic actuator (80) being able to open the first contact (41) by separating the first contact element (42) from the second contact element (43) when a first current is applied to the coil (81) and being able to open the second contact (61) by separating the third contact element (62) from the fourth contact element (63) when a second current is applied to the coil (81),
a contact-holder (100), and in that the contact holder (100) comprises a first mechanical link (101) mechanically linking the first contact element (42) to the contact-holder, a second mechanical link (102) mechanically linking the third contact element (62) to the contact-holder (100) and a third mechanical link (103) mechanically linking the contact-holder (100) to the housing (20), the contact-holder (100) allowing the relative movement of the first contact element (42) and of the third contact element with respect to the housing (20),
said first contact element (42) comprising a first spring (44), said first spring (44) comprising a first end (44a) linked to the first contact element (42) and a second end (44b) linked to the contact-holder (100),
**characterized in that** said second circuit (60) is mounted in series with the coil (81) of said magnetic actuator (80), and
**in that** the third contact element (62) comprises a second spring (65),
said second spring (65) comprising a first end (65a) linked to the third contact element (62) and a second end (65b) linked to the contact-holder (100).

2. Electrical device according to Claim 1, **characterized in that** the first mechanical link (101) and/or the second mechanical link (102) and/or the third mechanical link (103) is(are) the mechanical link or links with one degree of freedom.

3. Electrical device according to either one of Claims 1 and 2, **characterized in that** the first mechanical link (101) allows a rotation of the first contact element (42) with respect to the contact-holder (100) about a first axis (A1) and/or **in that** the second mechanical link (102) allows a rotation of the third contact element (62) with respect to the contact-holder (100) about a second axis (A2) and/or **in that** the third mechanical link (103) allows a rotation of the contact-holder (100) with respect to the housing (20) about a third axis (A3).

4. Electrical device according to Claim 3, **characterized in that** the first axis (A1), the second axis (A2) and the third axis (A3) are substantially parallel.

5. Electrical device according to one of Claims 3 and 4, **characterized in that** the first axis (A1) and the second axis (A2) are substantially colinear.

6. Electrical device according to any one of Claims 3 to 5, **characterized in that** the first contact element (42) is able to perform a first rotation about the first axis (A1) to be brought into contact with the second contact element (43) and the third contact element (62) is able to perform a second rotation about the second axis (A2) to be brought into contact with the fourth contact element (63), the direction of the first rotation being the same as that of the second rotation.

7. Electrical device according to any one of Claims 1 to 6, **characterized in that** the first contact element (42) has a symmetrical form with respect to a first plane of symmetry and/or the third contact element (62) has a symmetrical form with respect to a second plane of symmetry.

8. Electrical device according to one of Claims 3 to 6 and Claim 7, **characterized in that** the first axis (A1) is at right angles to the first plane of symmetry and/or the second axis (A2) is at right angles to the second plane of symmetry.

9. Electrical device according to either one of Claims 7 and 8, **characterized in that** the first plane of symmetry is parallel to the second plane of symmetry.

10. Electrical device according to Claim 9, **characterized in that** the first plane of symmetry and the second plane symmetry are coplanar.

11. Electrical device according to any one of Claims 1 to 10, **characterized in that** the first current has an intensity greater than 1.13 times a rated current of the electrical device, preferentially between 1.13 and 2.55 times the rated current of the electrical device, more preferentially approximately equal to 1.45 times the rated current of the electrical device and/or the second current has an intensity between 2.55 and 20 times the rated current of the electrical device, preferentially between 4 and 12 times the rated current of the electrical device.
